# FASCICULE DE BREVET EUROPEEN

(11) **EP 1 637 655 B1**
(45) Date de publication et mention de la délivrance du brevet: **28.10.2015**
(21) Numéro de dépôt: 05291915.6
(22) Date de dépôt: 15.09.2005
(51) Int. Cl.: E01C 23/09

(54) **Scie de sol**
Bodensäge
Floor saw

(30) Priorité: 17.09.2004 FR 0409880
(43) Date de publication de la demande: 22.03.2006
(73) Titulaire: DIAMANT BOART Société Anonyme, 1190 Bruxelles (BE)
(72) Inventeur: Blottiere, Giles, Villeneuve S. Denis Loire 41000 Blois (FR)
(74) Mandataire: Maillet, Alain

(56) Documents cités:
- LU-A1- 83 812
- US-A- 4 953 523
- US-A1- 2003 168 054
- US-B1- 6 536 422

## Description

La présente invention concerne une scie de sol prévue pour le découpage des revêtements de sols tels que du bitume, du béton, etc. recouvrant un sol.

Dans la description qui va suivre, une scie de sol sera décrite en position de fonctionnement c'est-à-dire dans une position dans laquelle le disque de sciage qu'elle comporte se trouve dans le sens de la découpe et en avant des autres éléments constitutifs de la scie de sol.

Un exemple d'une telle scie de sol est par exemple celle qui est décrite dans le document de brevet US20030168054. Elle comporte trois châssis. Sur un premier châssis sont montées des roues porteuses prévues pour reposer au sol. Sur un second châssis est monté un disque de sciage mis en mouvement par un moteur. Ce second châssis est par ailleurs fixé sur le premier châssis. Sur un troisième châssis sont montées des roues d'équilibrage prévues pour reposer au sol. Ce troisième châssis est monté libre à rotation autour d'un premier axe à l'arrière du premier châssis.

Une came est montée à l'intérieur du premier châssis entre un axe coulissant monté à l'arrière du troisième châssis et l'extrémité haute du premier châssis. Cette came est prévue pour agir sur le pivotement du troisième châssis autour du premier axe et de ce fait sur l'inclinaison du second châssis. Cette came est commandée par un volant monté sur le premier châssis. Ce volant agit sur la came par l'intermédiaire d'une tige filetée munie d'un écrou solidaire de la came.

La rotation du volant permet donc à la came d'agir sur le troisième châssis qui, en pivotant d'une position inclinée à une position horizontale, permet au second châssis de se déplacer entre une position d'attente dans laquelle le disque de sciage est relevé par rapport au sol et une position de sciage où le disque de sciage est dans le sol.

Ainsi, lorsque l'on souhaite faire fonctionner la scie de sol, il suffit de la positionner selon le tracé à suivre, de tourner le volant afin de faire passer le second châssis de sa position d'attente à sa position de sciage et de pousser sur des poignées que comporte la scie de sol pour faire avancer le disque de sciage dans le sol.

En revanche, lorsque l'on souhaite mettre fin au fonctionnement de la scie de sol, les opérations deviennent plus difficiles. En effet, après avoir reculé le disque de sciage dans la trace de sciage réalisée, il faut la remonter. Or, l'effort nécessaire à la remontée du disque de sciage est très important étant donné le poids du disque de sciage et du moteur habituellement placé derrière le disque de sciage sur le second châssis, et le bras de levier qui est relativement petit.

De manière courante, c'est donc en faisant tourner le volant avec difficulté à la force du bras que le second châssis est remonté progressivement.

Le but de l'invention est donc de proposer une scie de sol n'ayant pas un tel inconvénient.

A cet effet, la présente invention concerne une scie de sol comprenant un premier châssis monté sur des roues porteuses, un second châssis porteur d'un disque de sciage et monté à rotation sur le premier châssis autour d'un axe de pivotement, et un troisième châssis fixé par une extrémité sur ledit premier châssis et monté sur des roues d'équilibrage, ainsi qu'une came commandée à partir du premier châssis, ladite came étant montée entre ledit premier châssis et ledit second châssis et prévue pour permettre le pivotement du second châssis autour dudit axe de pivotement entre une position d'attente où le disque de sciage est relevé et une position de sciage où le disque de sciage est dans le sol. La scie de sol selon l'invention, se caractérise en ce qu'elle comporte en outre un vérin installé entre le premier châssis et la came, ledit vérin étant prévu pour se détendre d'une position compressée pour prendre une position décompressée lors du pivotement du second châssis entre la position de sciage et la position d'attente de manière à faciliter ce pivotement.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
la Fig. 1 représente une vue en coupe longitudinale d'une scie de sol en position d'attente ; et
la Fig. 2 représente une vue en coupe longitudinale d'une scie de sol en position de sciage.

Une scie de sol 1 selon les figures comporte un premier châssis 10 monté sur deux roues porteuses 11 reposant sur le sol 2, un second châssis 20 fixé approximativement à angle droit par une extrémité sur le premier châssis 10 et un troisième châssis 30 monté à rotation sur le premier châssis 10 autour d'un axe de pivotement 31.

Le second châssis 20 comporte à une extrémité opposée à l'extrémité fixée sur le premier châssis 10 un disque de sciage 21 entraîné en rotation par un moteur (non représenté) également fixé sur le second châssis 20.

Le troisième châssis 30 comporte à une extrémité orientée vers l'avant de la scie 1 selon l'invention une paire de roues d'équilibrage 32.

Une came 12 est montée à l'intérieur du premier châssis 10 entre un axe coulissant 120 monté à une extrémité du troisième châssis 30 se trouvant à l'opposé de l'extrémité portant les roues d'équilibrage 32 et l'extrémité haute du premier châssis 10. Cette came 12 est prévue pour agir par l'intermédiaire de l'axe coulissant 120 sur le pivotement du troisième châssis 30 autour de son axe de pivotement 31 et de ce fait sur l'inclinaison du second châssis 20. Cette came 12 est commandée par un moyen de commande tel qu'un volant 13 monté sur le premier châssis 10. Ce volant 13 agit sur la came 12 par l'intermédiaire d'une tige filetée 16 munie d'un écrou 15 solidaire de la came 12. Des poignées 14 sont par ailleurs prévues sur le premier châssis 10 pour permettre à un utilisateur de la scie de sol 1 selon l'invention de pousser sur la scie de sol 1 pour la faire avancer le long du tracé sur le sol à scier.

La rotation du volant 13 permet donc à la came 12 d'agir sur le troisième châssis 30, qui en passant d'une position inclinée à une position horizontale, permet au second châssis 20 de se déplacer d'une position d'attente dans laquelle le disque de sciage 21 est relevé par rapport au sol 2 à une position de sciage dans laquelle le disque de sciage 21 est dans le sol 2.

Ainsi, pour passer de la position d'attente de la scie de sol 1 représentée à la Fig. 1 à la position de sciage de la scie de sol 1 représentée à la Fig. 2, les opérations suivantes sont effectuées. Le volant 13 est entraîné en rotation de manière à faire descendre l'écrou 15 le long de la tige filetée 16 et ainsi à faire descendre la came 12. La descente de la came 12 permet de faire pivoter le troisième châssis 30 vers l'horizontale jusqu'à amener le disque de sciage 21 à tangenter le sol 2 puis à pénétrer dans le sol 2 jusqu'à la profondeur choisie. Ensuite, l'utilisateur de la scie de sol 1 pousse sur les poignées 14 afin d'effectuer le sciage selon une ligne prédéterminée.

Lorsque le sciage du sol 2 est terminé, la scie de sol est remise en position d'attente de la manière suivante. Le disque de sciage 21 est reculé dans l'empreinte qu'il a faite dans le sol 2. Le volant 13 est entraîné en rotation de manière à ce que l'écrou 15 présent sur la tige filetée 16 remonte et entraîne vers le haut la came 12. Les roues d'équilibrage du troisième châssis 30 reprennent appui sur le sol au fur et à mesure que le troisième châssis 30 pivote. Le second châssis 20 remonte et le disque de sciage 21 sort du sol 2.

Selon l'invention non représentée, la came agit cependant directement sur le second châssis 20 qui peut se déplacer entre une position d'attente et une position de sciage par pivotement autour d'un axe prévu à cet effet. Selon l'invention, le troisième châssis est fixé au premier châssis.

Selon l'invention, la scie de sol 1 comporte en outre un vérin 17 fixé, d'une part, en partie basse du premier châssis 10 et d'autre part, à la came 12 par l'intermédiaire d'une plaque fixe 18. Ce vérin 17 est prévu pour faciliter la remontée du disque de sciage 21 lors du passage de la position de sciage à la position d'attente.

La came 12 qui remonte est aidée dans son mouvement par le vérin 17 qui se détend.

Le vérin soulage l'utilisateur dont la seule force du bras sur le volant doit suffire à remonter et à repositionner le second châssis en position d'attente.

A titre d'exemple, on a pu mesurer qu'en l'absence de vérin, la force à exercer pour remonter le disque de sciage et le moteur jusqu'à la position d'attente était d'environ 50 N. En présence du vérin 17, la force à exercer pour réaliser cette action n'est plus que d'environ 15 N.

## Revendications

1. Scie de sol comprenant un premier châssis (10) monté sur des roues porteuses (11), un second châssis (20) porteur d'un disque de sciage (21) et monté à rotation sur le premier châssis (10) autour d'un axe de pivotement, et un troisième châssis (30) fixé par une extrémité sur ledit premier châssis (10) et monté sur des roues d'équilibrage (32), ainsi qu'une came (12) commandée à partir du premier châssis (10), ladite came (12) étant montée entre ledit premier châssis (10) et ledit second châssis (20) et prévue pour permettre le pivotement du second châssis (20) autour dudit axe de pivotement entre une position d'attente où le disque de sciage (21) est relevé et une position de sciage où le disque de sciage (21) est dans le sol, **caractérisée en ce qu'**elle comporte en outre un vérin (17) installé entre le premier châssis (10) et la came (12), ledit vérin (17) étant prévu pour se détendre d'une position compressée pour prendre une position décompressée lors du pivotement du second châssis (20) entre la position de sciage et la position d'attente de manière à faciliter ce pivotement.

## Patentansprüche

1. Bodensäge, die einen auf Laufrädern (11) montierten ersten Rahmen (10), einen eine Trennscheibe (21) tragenden und um eine Schwenkachse rotierbar auf dem ersten Rahmen (10) montierten zweiten Rahmen (20) und einen mit einem Endstück am ersten Rahmen (10) befestigten und auf Stützrädern (32) montierten dritten Rahmen (30) sowie einen vom ersten Rahmen (10) gesteuerten Nocken (12) umfasst, wobei der Nocken (12) zwischen dem ersten Rahmen (10) und dem zweiten Rahmen (20) montiert ist und vorgesehen ist, um das Schwenken des zweiten Rahmens (20) um die Schwenkachse zwischen einer Wartestellung, in der die Trennscheibe (21) hochgestellt ist, und einer Sägestellung, in der die Trennscheibe (21) sich auf dem Boden befindet, zu ermöglichen **dadurch gekennzeichnet, dass** sie weiterhin einen zwischen dem ersten Rahmen (10) und dem Nocken (12) installierten Zylinder (17) umfasst, wobei der Zylinder (17) vorgesehen ist, um sich beim Schwenken des zweiten Rahmens (20) zwischen der Sägestellung und der Wartestellung aus einer zusammengepressten Position zu entspannen, um eine entkomprimierte Position einzunehmen, um dieses Schwenken zu vereinfachen.

## Claims

1. A road saw comprising a first chassis (10) mounted on carrier wheels (11), a second chassis (20) carrying a sawing disk blade (21) and rotatably mounted on the first chassis (10) around a pivoting axis, and a third chassis (30) secured by one end on said first chassis (10) and mounted on balancing wheels (32), as well as a cam element (12) controlled from the first chassis (10), said cam element (12) being mounted between said first chassis (10) and said second chassis (20) and provided in order to allow the pivoting of the second chassis (20) around said pivoting axis between a waiting position where the sawing disk blade (21) is lifted and a sawing position where the sawing disk blade (21) is in the ground **characterized in that** it further includes a jack (17) installed between the first chassis (10) and the cam element (12), said jack (17) being provided to expand from a compressed position in order to take a decompressed position during the pivoting of the second chassis (20) between the sawing position and the waiting position in such a manner as to facilitate this pivoting.
